# EUROPÄISCHE PATENTSCHRIFT

(11) **EP 3 326 925 B1**
(45) Veröffentlichungstag und Bekanntmachung des Hinweises auf die Patenterteilung: **06.01.2021**
(21) Anmeldenummer: 17200610.8
(22) Anmeldetag: 08.11.2017
(51) Int. Cl.: B65B 65/00, B65B 11/00, B65B 49/00, B65B 21/24, B65B 35/44, B65B 41/02, B65B 43/10, B65B 43/14, B65B 51/02, B65B 5/02, B65B 5/06, B65B 35/24, B65B 35/50, B65B 43/44, B65B 61/28, B65B 5/08, B65B 7/16

(54) **VERPACKUNGSANLAGE**
PACKAGING SYSTEM
INSTALLATION D'EMBALLAGE

(30) Priorität: 08.11.2016 DE 102016221887
(43) Veröffentlichungstag der Anmeldung: 30.05.2018
(73) Patentinhaber: SOMIC Verpackungsmaschinen GmbH & Co. KG, 83123 Amerang (DE)
(72) Erfinder: Bliemel, Josef, 83123 Amerang (DE)
(74) Vertreter: Weickmann & Weickmann PartmbB

(56) Entgegenhaltungen:
- EP-A1- 1 939 090
- EP-A2- 1 114 776
- GB-A- 2 536 806

## Beschreibung

Die Erfindung betrifft eine Kombination aus einer getaktet arbeitenden Verpackungsanlage zum Verpacken von Produkten in Faltschachteln und einem Produktmanipulator nach dem Oberbegriff des Anspruchs 1.

Getaktet arbeitende Verpackungsanlagen haben gegenüber kontinuierlich arbeitenden Verpackungsanlagen den Vorteil, dass sie erheblich weniger Bauraum einnehmen. Darüber hinaus weisen getaktet arbeitende Verpackungsanlagen eine deutlich größere Flexibilität bezüglich des Formats der Faltschachtelzuschnitte und/oder der Produktgruppen auf als kontinuierlich arbeitende Verpackungsanlagen. Daher und auch aufgrund ihres getakteten Betriebs unterliegen getaktet arbeitende Verpackungsanlagen völlig anderen konstruktiven Anforderungen als kontinuierlich arbeitende Verpackungsanlagen.

Bei getaktet arbeitenden Verpackungsanlagen werden die zu verpackenden Produkte üblicherweise in einem kontinuierlichen Produktstrom zu einem der Verpackungsanlage vorgeschalteten Produktmanipulator geleitet, in dem sie zu Produktgruppen vorbestimmter Konfiguration zusammengefasst und getaktet an die Zuführvorrichtung der Verpackungsanlage übergeben werden. Im Zusammenhang mit der vorliegenden Erfindung wird der Produktmanipulator als nicht zur Verpackungsanlage gehörend angesehen.

Der Verpackungsvorgang kann bezogen auf eine speziell betrachtete Produktgruppe beispielsweise wie folgt ablaufen:
In einem ersten Arbeitstakt wird die zu verpackende Produktgruppe, die zuvor vom Produktmanipulator auf der Zuführvorrichtung angeordnet worden ist, mittels der Zuführvorrichtung in eine Transferposition übergeführt. Gleichzeitig entnimmt die Zuschnitttransfervorrichtung einen Faltschachtelzuschnitt aus dem Magazin und ordnet ihn an der Anfangsposition der Packvorrichtung an.

Im nächsten Arbeitstakt wird zum einen der flache und noch nicht verklebte Faltschachtelzuschnitt von der Anfangsposition zu einer ersten Packposition transportiert und zum anderen die Produktgruppe mittels der Produkttransfervorrichtung von der Transferposition der Zuführvorrichtung zu der ersten Packposition der Packvorrichtung übergeführt und auf dem zu diesem Zeitpunkt noch im Wesentlichen planen Faltschachtelzuschnitt angeordnet. Noch im gleichen Arbeitstakt wird der Faltschachtelzuschnitt um die Produktgruppe herum zu einer offenen Schachtel gefaltet, wobei gegebenenfalls Abschnitte des Faltschachtelzuschnitts miteinander verklebt werden.

Im nächsten Arbeitstakt wird die so gebildete offene Schachtel mit der darin enthaltenen Produktgruppe zu einer zweiten Packposition der Packvorrichtung transportiert.

Dort wird die Schachtel im nächsten Arbeitstakt verschlossen. Noch im gleichen Arbeitstakt wird die verschlossene Schachtel an die Abführvorrichtung übergeben.

Darüber hinaus sind derartige Verpackungsanlagen auch schon in Duplexausführung realisiert worden, d.h. in einer Ausführung, bei der jeweils zwei Produktgruppen und zwei Faltschachtelzuschnitte die Arbeitstakte simultan durchlaufen, um die Anzahl der pro Zeiteinheit von der Verpackungsanlage verpackten Produktgruppen zu erhöhen.

Grundsätzlich sind auch Ausführungsformen denkbar, bei denen jeweils drei oder mehr Produktgruppen und Faltschachtelzuschnitte die Arbeitstakte simultan durchlaufen. Allerdings verlängern sich dadurch die Wege, die die Produktgruppen und Faltschachtelzuschnitte bzw. Faltschachteln in den einzelnen Arbeitsschritten durchlaufen müssen. Da die Produktgruppen und Faltschachtelzuschnitte bzw. Faltschachteln nicht beliebig stark beschleunigt werden können, ohne die vorbestimmte Konfiguration der Produkte bzw. die gewünschte Anordnung der Faltschachtel zu gefährden, führt eine derartige Erhöhung rasch zu einer Reduzierung der Taktfrequenz, was dem Wunsch nach einer Effizienzsteigerung zuwider läuft.

An dieser Stelle sei darauf hingewiesen, dass die vorstehend beschriebenen Merkmale und Abläufe auch auf die erfindungsgemäße Verpackungsanlage zutreffen.

In Abhängigkeit des jeweils zu verpackenden Produkttyps können mit den bekannten Verpackungsanlagen bis zu etwa 60 Produktgruppen pro Minute verpackt werden.

Aus den vorstehend erläuterten Gründen war es bislang erforderlich, eine Mehrzahl von Verpackungsanlagen der gattungsgemäßen Art vorzusehen, wenn man den Gesamtausstoß an verpackten Produktgruppen über den vorstehend genannten Grenzwert von etwa 60 verpackten Produktgruppen pro Minute erhöhen wollte. Dies war selbstverständlich mit einem entsprechenden Raumbedarf verbunden.

Aus der Druckschrift GB 2 536 806 A geht eine Kombination aus einer Verpackungsanlage und einem Produktmanipulator gemäß dem Oberbegriff des Anspruchs 1 hervor.

Ferner sei auf die Druckschriften EP 1 939 090 A1 und EP 1 114 776 A2 hingewiesen.

Vor diesem Hintergrund ist es Aufgabe der vorliegenden Erfindung, eine Kombination aus einer Verpackungsanlage und einem Produktmanipulator der gattungsgemäßen Art bereitzustellen, welche es erlaubt, den Gesamtausstoß an verpackten Produktgruppen um einen vorbestimmten Faktor zu erhöhen, ohne dabei gleichzeitig den Raumbedarf um den gleichen Faktor erhöhen zu müssen.

Diese Aufgabe wird erfindungsgemäß durch eine Kombination aus einer Verpackungsanlage und einem Produktmanipulator nach Anspruch 1 gelöst.

Es ist das Verdienst der Erfinder, erkannt zu haben, dass das Leistungsvermögen der Zuführvorrichtung bei den bekannten Verpackungsanlagen auch nicht annähernd ausgeschöpft worden ist. Bekanntermaßen muss eine Transporteinheit, beispielsweise ein Förderband, der Zuführvorrichtung angehalten werden, während die Produktgruppen vom Produktmanipulator darauf abgesetzt werden. Die Erfinder haben nun insbesondere erkannt, dass der Anteil der Stillstandszeit an der gesamten Zeitdauer des Arbeitstaktes relativ gering ist, so dass für das Beschleunigen der Produktgruppen, den Transport in die Transferposition und das Abbremsen der Produktgruppen an der Transferposition so viel Zeit zur Verfügung steht, dass insgesamt eine Anzahl von Produktgruppen zugeführt werden kann, welche ausreicht, um mit einer einzigen Zuführvorrichtung zwei Packvorrichtungen zu beschicken. Damit können bei einer im Vergleich mit der gattungsgemäßen Verpackungsanlage gleich bleibenden Taktfrequenz der Packvorrichtungen pro Zeiteinheit doppelt so viele Produktgruppen verpackt werden wie bei der gattungsgemäßen Verpackungsanlage. Da hierzu aber lediglich eine weitere Packvorrichtung vorgesehen zu werden braucht, nicht aber eine zweite Zuführvorrichtung, erhöht sich der Raumbedarf um weniger als einen Faktor 2.

Mit der vorliegenden Erfindung wird es erstmals möglich, mit einer getaktet arbeitenden Verpackungsanlage in einen Leistungsbereich (mehr als 100 pro Minute verpackte Produkte) vorzustoßen, der bislang lediglich kontinuierlich arbeitenden Verpackungsanlagen vorbehalten war, und dies unter voller Beibehaltung der für getaktet arbeitende Verpackungsanlagen typischen großen Formatflexibilität.

Um die erfindungsgemäße Verpackungsanlage ebenso einfach bedienen zu können wie die gattungsgemäße Verpackungsanlage, wird in Weiterbildung der Erfindung vorgeschlagen, dass das weitere Magazin zum Bereitstellen von Faltschachtelzuschnitten für die weitere Packvorrichtung auf der gleichen Seite der Zuführvorrichtung angeordnet ist wie das Magazin zum Bereitstellen von Faltschachtelzuschnitten für die eine Packvorrichtung, und dass die Zuschnitttransfervorrichtung dazu ausgelegt ist, auch die weitere Packvorrichtung mit Faltschachtelzuschnitten zu beschicken. Auf diese Weise kann die die Magazine mit Faltschachtelzuschnitten beschickende Bedienungsperson auf ein und derselben Seite der Verpackungsanlage verweilen und muss nicht zum Beschicken des der weiteren Packvorrichtung zugeordneten Magazins auf die andere Seite der Verpackungsanlage wechseln, was stets mit einer Querung des Produktstroms auf der Zuführ- oder der Abführseite der Verpackungsanlage verbunden wäre.

Da diese Idee unabhängig vom Vorsehen lediglich einer weiteren Packvorrichtung auch bei Vorsehen einer Mehrzahl von Zuführvorrichtungen mit jeweils gesondert zugeordneter Packvorrichtung den vorstehend erläuterten Vorteil hat, wird für diesen Gedanken unabhängiger Schutz angestrebt.

Da die Magazine zum Bereitstellen der Faltschachtelzuschnitte in Hauptdurchlaufrichtung gesehen hintereinander angeordnet sind, ist es in Weiterbildung beider Gesichtspunkte der Erfindung vorteilhaft, wenn die Anfangspositionen der Packvorrichtungen in Hauptdurchlaufrichtung ebenfalls hintereinander angeordnet sind. Vorteilhafterweise könne sie dabei den gleichen Abstand voneinander aufweisen wie die Magazine. Auf diese Weise brauchen die Zuschnitttransfervorrichtungen keine Bewegung in Hauptdurchlaufrichtung auszuführen. Vielmehr brauchen die Zuschnitttransfervorrichtungen lediglich drei Hin- und Herbewegungen auszuführen, nämlich eine translatorische Bewegung in Querrichtung, eine translatorische Bewegung in Höhenrichtung und eine rotatorische Bewegung um eine zur Hauptdurchlaufrichtung im Wesentlichen parallel verlaufende Achse. Die Querrichtung und die Höhenrichtung verlaufen dabei zueinander und jeweils zur Hauptdurchlaufrichtung im Wesentlichen orthogonal.

In Weiterbildung beider Gesichtspunkte der Erfindung kann ferner vorgesehen sein, dass den Packvorrichtungen jeweils eine gesonderte Abführvorrichtung zugeordnet ist. Grundsätzlich ist es jedoch auch denkbar, dass den Packvorrichtungen eine gemeinsame Abführvorrichtung zugeordnet ist. Welche der beiden Varianten jeweils gewählt wird, kann beispielsweise von der Leistungsfähigkeit der nachgeordneten Endverpackungsanlage(n) abhängen.

Um die zweiten Packpositionen der beiden Packvorrichtungen, d.h. jene Positionen der Packvorrichtungen, an denen die Faltschachtel mit den darin angeordneten Produktgruppen verschlossen werden, für den Fall, dass den Packvorrichtungen jeweils eine gesonderte Abführvorrichtung zugeordnet ist, bezogen auf die Hauptdurchlaufrichtung auf der gleichen Höhe anordnen zu können, wird vorgeschlagen, dass eine der Packvorrichtungen eine Zwischenposition aufweist, insbesondere eine Zwischenposition zwischen der ersten Packposition und der zweiten Packposition. Durch diese Zwischenposition kann der für einen Transfer von der ersten Packposition zur zweiten Packposition während eines einzigen Arbeitstakts möglicherweise zu lange Weg in zwei Teilabschnitte unterteilt werden, die jeweils während eines Arbeitstaktes zurückgelegt werden

Um die Anzahl der Positionen der Packvorrichtungen gering halten zu können, ist die Transfervorrichtung ferner dazu ausgelegt, die Produktgruppe auf einen im Wesentlichen eben angeordneten Faltschachtelzuschnitt aufzuschieben. Die Zusammenführung von Produktgruppe und Faltschachtelzuschnitt erfolgt dabei bevorzugt an der ersten Packposition, an der noch im gleichen Arbeitstakt der Faltschachtelzuschnitt um die Produktgruppe herum zu einer offenen Schachtel gefaltet wird.

Die Transfervorrichtung kann beispielsweise zwei erste Bleche umfassen, die im Wesentlichen vertikal und in Hauptdurchlaufrichtung verlaufen. Die beiden ersten Bleche können beidseits der Produktgruppe angeordnet und in Querrichtung verlagerbar sein. Beim Transfer der Produktgruppe schiebt das nachlaufende Blech die Produktgruppe vor sich her, während das vorauslaufende Blech die Konfiguration der Produktgruppe beim Abbremsen an der ersten Packposition stabilisiert.

Ferner kann die Transfervorrichtung zwei zweite Bleche umfassen, die vertikal und in Querrichtung verlaufen. Die zweiten Bleche können die Produktgruppe bei deren Transfer seitlich führen. Auf diese Weise sind die Produktgruppen bei ihrem Transfer von den ersten und zweiten Blechen auf allen vier horizontalen Seiten umschlossen, was die Aufrechterhaltung der vorbestimmten Konfiguration sicherstellt.

In Verlängerung der zweiten Bleche können an der ersten Packposition dritte Bleche vorgesehen sein, welche wie die zweiten Bleche vertikal und in Querrichtung verlaufen. Auf diese Weise können die ersten und dritten Bleche an der ersten Packposition einen Faltkasten bilden, um den herum die noch offene Faltschachtel gebildet wird, ohne dass der Faltprozess die Konfiguration der zu verpackenden Produktgruppe beeinträchtigen kann. Um die ersten und dritten Bleche aus der noch offenen Faltschachtel herausziehen zu können, sind sie vorzugsweise vertikal verlagerbar ausgebildet.

Auch die erfindungsgemäße Verpackungsanlage kann in einer Multiplexausführung, vorzugsweise einer Duplexausführung, realisiert werden, d.h. in einer Ausführung, bei der in beiden Packvorrichtungen jeweils eine Mehrzahl von, vorzugsweise zwei, Produktgruppen und eine Mehrzahl von, vorzugsweise zwei, Faltschachtelzuschnitten die Arbeitstakte simultan durchlaufen, um die Anzahl der pro Zeiteinheit von der Verpackungsanlage verpackten Produktgruppen zu erhöhen. Hierzu kann jeder Packvorrichtung eine Mehrzahl von Magazinen, eine Mehrzahl von Zuschnitttransfervorrichtungen und eine Mehrzahl von Produkttransfervorrichtungen zugeordnet sein. Entsprechend kann jede Packvorrichtung eine Mehrzahl von Anfangspositionen, eine Mehrzahl erster Packpositionen und eine Mehrzahl von zweiten Packpositionen aufweisen.

In Weiterbildung beider Gesichtspunkte der Erfindung kann es in einigen Anwendungsfällen vorteilhaft sein, wenn der Produktmanipulator zwei Arbeitstakte lang Zeit hat, um die Produktgruppen für die Verarbeitung in der Verpackungsanlage vorzubereiten. Dies kann beispielsweise dann der Fall sein, wenn die vorbestimmte Konfiguration das Übereinanderstapeln der Produkte erfordert. In diesem Fall ist es vorteilhaft, wenn die Zuführvorrichtung in Hauptdurchlaufrichtung vor der Transferposition eine Warteposition aufweist, in der eine zusammen mit einer ersten Produktgruppe in Richtung Transferposition zugeführte zweite Produktgruppe während eines Arbeitstaktes positionierbar ist, während dessen die erste Produktgruppe mittels der Produkttransfervorrichtung aus der Transferposition zur Packvorrichtung übergeführt wird. Gemäß dieser Weiterbildung werden somit zwar nur jeden zweiten Arbeitstakt Produktgruppen zum Verpacken an die Verpackungsanlage übergeben, dann aber jeweils die doppelte Anzahl von Produktgruppen. Die ersten Produktgruppen werden dabei unmittelbar in die jeweiligen Transferpositionen transportiert, während die zweiten Produktgruppen in die Wartepositionen transportiert werden. Im nächsten Arbeitstakt werden dann die ersten Produktgruppen von der Produkttransfervorrichtung zur Packvorrichtung übergeführt, während die zweiten Produktgruppen aus der Warteposition in die Transferposition transportiert werden, von wo aus sie ihrerseits im nächsten Arbeitstakt zur Packvorrichtung übergeführt werden.

Die Erfindung wird im Folgenden anhand der beigefügten Zeichnung an Ausführungsbeispielen näher erläutert werden. Es stellt dar:
- Figur 1: eine perspektivische Darstellung des Ablaufschemas zur Erläuterung der Arbeitsweise einer grundlegenden Ausführungsform der erfindungsgemäßen Verpackungsanlage;
- Figur 2: eine perspektivische Darstellung des Ablaufschemas zur Erläuterung der Arbeitsweise einer Weiterbildung der erfindungsgemäßen Verpackungsanlage; und
- Figur 3: eine perspektivische Darstellung des Ablaufschemas zur Erläuterung der Arbeitsweise einer weiteren Weiterbildung der erfindungsgemäßen Verpackungsanlage.

In Figur 1 ist eine erste Ausführungsform einer getaktet arbeitenden Verpackungsanlage ganz allgemein mit 100 bezeichnet. Die Verpackungsanlage 100 dient zum Verpacken von Produktgruppen 102, welche jeweils aus einer Mehrzahl von in einer vorbestimmten Konfiguration angeordneten Produkten 104 gebildet sind, in Faltschachteln 106, welche jeweils aus einem Faltschachtelzuschnitt 108 gebildet sind.

Die Verpackungsanlage 100 umfasst eine Zuführvorrichtung 110, die in Figur 1 lediglich durch eine gestrichelte Linie angedeutet ist. Die Zuführvorrichtung 110 dient zum Zuführen der Produktgruppen 102 längs einer Hauptdurchlaufrichtung D der Verpackungsanlage 100 aus einem der Zuführvorrichtung 110 vorgeschalteten (nicht dargestellten) Produktmanipulator zu Transferpositionen TP. Darüber hinaus umfasst die Verpackungsanlage 102 Packvorrichtungen 112 und 114, die in Figur 1 ebenfalls lediglich gestrichelt angedeutet und in Hauptdurchlaufrichtung D gesehen links bzw. rechts der Zuführvorrichtung 110 angeordnet sind.

Auf der von der Zuführvorrichtung 110 abgewandten Seite der Packvorrichtung 112 sind zwei Magazine 116 und 118 angeordnet, in denen jeweils eine Mehrzahl von Faltschachtelzuschnitten 108 aufgenommen ist. Mittels einer in Figur 1 lediglich gestrichelt angedeuteten Zuschnitttransfervorrichtung 120 kann dem Magazin 116 pro Arbeitstakt jeweils ein Faltschachtelzuschnitt 108 entnommen und an einer Anfangsposition AP der Packvorrichtung 112 abgelegt werden. In analoger Weise kann mittels der Zuschnitttransfervorrichtung 122 dem Magazin 118 jeweils ein Faltschachtelzuschnitt 108 entnommen und an einer Anfangsposition AP der Packvorrichtung 114 abgelegt werden.

Die Überführung der Produktgruppen 102 in die Transferpositionen TP und die Überführung der Faltschachtelzuschnitte 108 in die Anfangspositionen AP erfolgt in ein und demselben Arbeitstakt.

Im nächstfolgenden Arbeitstakt werden die Faltschachtelzuschnitte 108 aus der Anfangsposition AP in eine erste Packposition PP1 übergeführt. Die Faltschachtelzuschnitte 108 sind dabei nach wie vor flach angeordnet und nicht verklebt. Auf diese Weise können im gleichen Arbeitstakt die Produktgruppen 102 in Querrichtung Q aus der Transferposition TP in die erste Packposition PP1 übergeführt werden, und zwar so, dass sie auf die Faltschachtelzuschnitte 108 aufgeschoben werden. Die letztgenannte Überführung wird mittels Produkttransfervorrichtungen 124 und 126 bewerkstelligt, die in Figur 1 schematisch durch Pfeile dargestellt sind.

Im gleichen Arbeitstakt werden die Faltschachtelzuschnitte 108 mittels in Höhenrichtung H von unten einwirkenden Faltvorrichtungen 128 und 130 (ebenfalls schematisch durch Pfeile dargestellt) zu einer noch offenen Faltschachtel 106' gefaltet, in welcher die Produktgruppe 102 aufgenommen ist.

Im nächsten Arbeitstakt transportiert die Packvorrichtung 112 die noch offene Faltschachtel 106' in eine zweite Packposition PP2, in der sie zur Faltschachtel 106 verschlossen und an eine Abführvorrichtung 132 übergeben wird. Dies wird mittels der durch einen Pfeil angedeuteten Verschließvorrichtung 136 bewerkstelligt.

Auch die Packvorrichtung 114 transportiert die noch offene Faltschachtel 106' aus der ersten Packposition PP1 in eine zweite Packposition PP2, wobei die noch offene Faltschachtel 106' allerdings an einer Zwischenposition ZP noch für einen Arbeitstakt einen Zwischenstopp einlegt, bevor sie zur Packposition PP2 transportiert wird, wo sie mittels der Verschließvorrichtung 138 verschlossen und an die Abführvorrichtung 134 übergeben wird.

Aufgrund der Tatsache, dass die Zuführvorrichtung 110 ausreichend leistungsstark ist, um zwei Packvorrichtungen 112 und 114 mit Produktgruppen 102 zu beschicken, kann das Leistungsvermögen der Verpackungsanlage 100 verglichen mit einer Verpackungsanlage des Standes der Technik mit nur einer Packvorrichtung verdoppelt werden, ohne hierfür den doppelten Bauraum zu benötigen. Es ist lediglich erforderlich, eine zweite Packvorrichtung 114 vorzusehen.

Darüber hinaus sind die beiden Magazine 116 und 118 auf ein und derselben Seite der Verpackungsanlage 100 angeordnet, so dass die für das Befüllen der Magazine 116 und 118 zuständige Bedienungsperson auf einer Seite der Verpackungsanlage verbleiben kann und zum Befüllen der beiden Magazine den Produktstrom in Hauptdurchlaufrichtung D nicht zu queren braucht.

In Figur 2 ist eine weitere Ausführungsform einer erfindungsgemäßen Verpackungsanlage dargestellt, die im Wesentlichen der Ausführungsform gemäß Figur 1 entspricht. Daher sind in Figur 2 analoge Teile mit den gleichen Bezugszeichen versehen wie in Figur 1, jedoch vermehrt um die Zahl 100. Darüber hinaus wird die Verpackungsanlage 200 gemäß Figur 2 im Folgenden nur insoweit beschrieben werden, als sie sich von der Ausführungsform gemäß Figur 1 unterscheidet, auf deren Beschreibung hiermit ansonsten ausdrücklich verwiesen sei.

Wie die Verpackungsanlage 100 umfasst auch die Verpackungsanlage 200 eine Zuführvorrichtung 210, Packvorrichtungen 212, 214, Magazine 216, 218, Zuschnitttransfervorrichtungen 220, 222, Produkttransfervorrichtungen 224, 226, Faltvorrichtungen 228, 230, Verschließvorrichtungen 236, 238 und Abführvorrichtungen 232, 234.

Ein erster Unterschied zwischen der Verpackungsanlage 100 und der Verpackungsanlage 200 besteht darin, dass die Verpackungsanlage 200 als Duplex-Anlage ausgebildet ist, d.h. pro Arbeitstakt können doppelt so viele Einheiten verarbeitet werden wie bei der Verpackungsanlage 100.

Beispielsweise sind die Zuschnitttransfervorrichtungen 220 und 222 jeweils dazu ausgelegt, Faltschachtelzuschnitte 208 aus zwei Magazinen 216 und 240 bzw. 218 und 242 zu entnehmen und an zwei in Hauptdurchlaufrichtung D hintereinander angeordneten Anfangspositionen AP der Packvorrichtungen 212 und 214 abzulegen. Ferner sind die Produkttransfervorrichtungen 224 und 226 dazu ausgelegt, jeweils zwei Produktgruppen 202 gleichzeitig aus den Transferpositionen TP zu den ersten Packpositionen PP1 der beiden Packvorrichtungen 212 und 214 überzuführen. Analoges gilt auch für die Faltvorrichtungen 228 und 230, die Zwischenpositionen ZP und die zweiten Packpositionen PP2.

Ein zweiter Unterschied zwischen der Verpackungsanlage 100 und der Verpackungsanlage 200 besteht darin, dass jeder Transferposition TP der Zuführvorrichtung 210 eine Warteposition WP zugeordnet ist. Auf diese Weise können aus dem Eingangsbereich 210a der Zuführvorrichtung 210, der von dem (nicht dargestellten) Produktmanipulator beschickt wird, in einem einzigen Transfer doppelt so viele Produktgruppen 202 in die Transferpositionen TP und die Wartepositionen WP übergeführt werden, wie in einem Arbeitstakt weiterverarbeitet werden können. In einem ersten Arbeitstakt werden die in den Transferpositionen TP angeordneten Produktgruppen 202' zu den ersten Packpositionen PP1 weitergeleitet, während die in den Wartepositionen WP angeordneten Produktgruppen 202" zu den Transferpositionen TP weitergeleitet werden, um im nächstfolgenden Arbeitstakt ihrerseits zu den ersten Packpositionen PP1 weitergeleitet zu werden.

Auf diese Weise hat der Produktmanipulator zwei Arbeitstakte lang Zeit, um die Produktgruppen 202 für die Verarbeitung in der Verpackungsanlage 200 vorzubereiten. Dies kann beispielsweise dann von Vorteil sein, wenn die vorbestimmte Konfiguration der Produktgruppen 202 das Übereinanderstapeln der Produkte 204 erfordert.

In Figur 3 ist eine weitere Ausführungsform einer erfindungsgemäßen Verpackungsanlage dargestellt, die im Wesentlichen der Ausführungsform gemäß Figur 1 entspricht. Daher sind in Figur 3 analoge Teile mit den gleichen Bezugszeichen versehen wie in Figur 1, jedoch vermehrt um die Zahl 200. Darüber hinaus wird die Verpackungsanlage 300 gemäß Figur 1 im Folgenden nur insoweit beschrieben werden, als sie sich von der Ausführungsform gemäß Figur 1 unterscheidet, auf deren Beschreibung hiermit ansonsten ausdrücklich verwiesen sei.

Die Verpackungsanlage 300 der Figur 3 unterscheidet sich von der Verpackungsanlage 100 dadurch, dass jeder Packvorrichtung 312 und 314 eine gesonderte Zuführvorrichtung 310 bzw. 310' zum Zuführen von Produktgruppen 302 zugeordnet ist. Gleichwohl sind die Magazine 316 und 318 zum Beschicken der Packvorrichtungen 312, 314 mit Faltschachtelzuschnitten 308 auf der gleichen Seite der Verpackungsanlage 300 angeordnet. Auf diese Weise kann die die Magazine 316, 318 mit Faltschachtelzuschnitten 308 beschickende Bedienungsperson auf ein und derselben Seite der Verpackungsanlage 300 verweilen und muss nicht zum Beschicken des der weiteren Packvorrichtung 314 zugeordneten Magazins 318 auf die andere Seite der Verpackungsanlage 300 wechseln, was stets mit einer Querung des Produktstroms auf der Zuführ- oder der Abführseite der Verpackungsanlage 300 verbunden wäre.

## Patentansprüche

1. Kombination aus einer getaktet arbeitenden Verpackungsanlage (100) zum Verpacken von Produkten (104) in Faltschachteln (106) und einem Produktmanipulator,
wobei jede Faltschachtel (106) aus einem Faltschachtelzuschnitt (108) gebildet und dazu bestimmt ist, eine Produktgruppe (102) aufzunehmen, welche von einem einzelnen Produkt oder einer Mehrzahl von in einer vorbestimmten Konfiguration gruppierten Produkten (104) gebildet ist,
wobei die zu verpackenden Produkte (104) in einem kontinuierlichen Produktstrom an den Produktmanipulator geleitet werden und in diesem zu den Produktgruppen (102) vorbestimmter Konfiguration zusammengefasst werden,
die Verpackungsanlage (100) umfassend:
• eine Zuführvorrichtung (110), der von dem Produktmanipulator die Produktgruppen (102) getaktet übergeben werden, wobei die Zuführvorrichtung (110) zum Zuführen der Produktgruppen (102) längs einer Hauptdurchlaufrichtung (D) der Verpackungsanlage (100) vorgesehen ist,
• ein Magazin (116) zum Bereitstellen einer Mehrzahl von Faltschachtelzuschnitten (108),
• eine Packvorrichtung (112) zum Verpacken der Produktgruppen (102) in zugeordneten Faltschachteln (106), wobei die Packvorrichtung (112) auf der dem Magazin (116) zugewandten Seite der Zuführvorrichtung (110) angeordnet ist,
• eine Zuschnitttransfervorrichtung (120/122) zum Anordnen wenigstens eines aus dem Magazin (116) entnommenen Faltschachtelzuschnitts (108) an einer zugeordneten Anfangsposition (AP) der Packvorrichtung (112),
• eine Produkttransfervorrichtung (124/126) zum Überführen wenigstens einer Produktgruppe (102) von der Zuführvorrichtung (110) zu der Packvorrichtung (112),
• eine Abführvorrichtung (132) zum Abführen der in Faltschachteln (106) verpackten Produktgruppen (102) aus der Verpackungsanlage (100), und
• eine weitere Packvorrichtung (114) zum Einpacken von Produktgruppen (102) in Faltschachteln (106) umfasst,
wobei die weitere Packvorrichtung (114) auf der von der einen Packvorrichtung (112) abgewandten Seite der Zuführvorrichtung (110) angeordnet ist, und dass die Produkttransfereinrichtung (124/126) dazu ausgelegt ist, auch die weitere Packvorrichtung (114) mit Produktgruppen (102) zu beschicken,
**dadurch gekennzeichnet, dass** die Produkttransfervorrichtung (124/126) ferner dazu ausgelegt ist, die Produktgruppe (102) auf einen im Wesentlichen eben angeordneten Faltschachtelzuschnitt (108) aufzuschieben.

2. Kombination aus einer Verpackungsanlage und einem Produktmanipulator nach Anspruch 1,
**dadurch gekennzeichnet, dass** das weitere Magazin (118) zum Bereitstellen von Faltschachtelzuschnitten (108) für die weitere Packvorrichtung (114) auf der gleichen Seite der Zuführvorrichtung (110) angeordnet ist wie das Magazin (116) zum Bereitstellen von Faltschachtelzuschnitten (108) für die eine Packvorrichtung (112), und dass die Zuschnitttransfervorrichtung (120/122) dazu ausgelegt ist, auch die weitere Packvorrichtung (114) mit Faltschachtelzuschnitten (108) zu beschicken.

## Claims

1. Combination of a clocked packaging system (100) for packaging products (104) in folding boxes (106) and a product manipulator,
each folding box (106) being formed from a folding box blank (108) and intended to receive a product group (102) which is formed by a single product or a plurality of products (104) grouped in a predetermined configuration,
the products (104) to be packaged being conveyed in a continuous product flow to the product manipulator and combined therein to form product groups (102) of a predetermined configuration,
the packaging system (100) comprising:
• a feed device (110) to which the product groups (102) are passed in a clocked manner by the product manipulator, the feed device (110) being provided for feeding the product groups (102) in a main flow direction (D) of the packaging system (100),
• a storage unit (116) for providing a plurality of folding box blanks (108),
• a packing device (112) for packaging the product groups (102) in associated folding boxes (106), the packing device (112) being arranged on the side of the feed device (110) facing the storage unit (116),
• a blank transfer device (120/122) for arranging at least one folding box blank (108) which has been removed from the storage unit (116) at an associated starting position (AP) of the packing device (112),
• a product transfer device (124/126) for transferring at least one product group (102) from the feed device (110) to the packing device (112),
• a discharge device (132) for discharging the product groups (102) packaged in folding boxes (106) from the packaging system (100), and
• an additional packing device (114) for packing product groups (102) in folding boxes (106),
the additional packing device (114) being arranged on the side of the feed device (110) facing away from the one packing device (112), and the product transfer device (124/126) being designed to also load the additional packing device (114) with product groups (102),
**characterised in that** the product transfer device (124/126) is further designed to place the product group (102) on a substantially flat folding box blank (108).

2. Combination of a packaging system and a product manipulator according to claim 1, **characterised in that** a further storage unit (118) for providing folding box blanks (108) for the additional packing device (114) is arranged on the same side of the feed device (110) as the storage unit (116) for providing folding box blanks (108) for the one packing device (112), and **in that** the blank transfer device (120/122) is designed to also load the additional packing device (114) with folding box blanks (108).

## Revendications

1. Combinaison d'une installation d'emballage (100) fonctionnant de manière temporisée pour emballer des produits (104) dans des boîtes pliantes (106) et d'un manipulateur de produits,
dans laquelle chaque boîte pliante (106) est formée à partir d'une découpe de boîte pliante (108) et est destinée à recevoir un groupe de produits (102), qui est formé par un seul produit ou une pluralité de produits (104) regroupés dans une configuration prédéterminée,
dans laquelle les produits (104) à emballer sont amenés au manipulateur de produits dans un flux de produits continu et y sont combinés dans les groupes de produits (102) de configuration prédéterminée,
l'installation d'emballage (100) comprenant :
• un dispositif d'alimentation (110) vers lequel les groupes de produits (102) sont transférés de manière temporisée par le manipulateur de produits, le dispositif d'alimentation (110) étant prévu pour alimenter les groupes de produits (102) le long d'une direction principale de déplacement (D) de l'installation d'emballage (100),
• un magasin (116) pour prévoir une pluralité de découpes de boîtes pliantes (108),
• un dispositif d'emballage (112) pour emballer les groupes de produits (102) dans des boîtes pliantes (106) associées, le dispositif d'emballage (112) étant disposé sur le côté du dispositif d'alimentation (110) tourné vers le magasin (116),
• un dispositif de transfert de découpes (120/122) pour arranger au moins une découpe de boîte pliante (108) retiré du magasin (116) à une position initiale (AP) associée du dispositif d'emballage (112),
• un dispositif de transfert de produits (124/126) pour transférer au moins un groupe de produits (102) du dispositif d'alimentation (110) au dispositif d'emballage (112),
• un dispositif de déchargement (132) pour décharger les groupes de produits (102) emballés dans des boîtes pliantes (106) de l'installation d'emballage (100), et
• un dispositif d'emballage supplémentaire (114) pour emballer des groupes de produits (102) dans des boîtes pliantes (106),
dans lequel le dispositif d'emballage supplémentaire (114) est disposé sur le côté du dispositif d'alimentation (110) opposé au dispositif d'emballage (112), et que le dispositif de transfert de produits (124/126) est adapté pour alimenter également le dispositif d'emballage supplémentaire (114) en groupes de produits (102),
**caractérisé en ce que**
le dispositif de transfert de produits (124/126) est en outre adapté pour pousser le groupe de produits (102) sur une découpe de boîte pliante (108) arrangé essentiellement à plat.

2. Combinaison d'une installation d'emballage et d'un manipulateur de produits selon la revendication 1,
**caractérisée en ce que** le magasin supplémentaire (118) pour la mise à disposition de découpes de boîtes pliantes (108) pour le dispositif d'emballage supplémentaire (114) est arrangé du même côté du dispositif d'alimentation (110) que le magasin (116) pour la mise à disposition de découpes de boîtes pliantes (108) pour ledit un dispositif d'emballage (112), et **en ce que** le dispositif de transfert de découpes (120/122) est adapté pour amener des découpes de boîtes pliantes (108) également au dispositif d'emballage supplémentaire (114).
